# FASCICULE DE BREVET EUROPEEN

(11) **EP 1 725 129 B1**
(45) Date de publication et mention de la délivrance du brevet: **12.10.2011**
(21) Numéro de dépôt: 05736938.1
(22) Date de dépôt: 03.03.2005
(51) Int. Cl.: A41D 13/012

(54) **VETEMENT DE PROTECTION POUR EMPECHER LA NOYADE**
LEBENSRETTUNGSKLEIDUNG
LIFE-SAVING CLOTHING

(30) Priorité: 03.03.2004 FR 0402180
(43) Date de publication de la demande: 29.11.2006
(73) Titulaire: Sandrin, Patrice, 39300 Syam (FR); Osada, Frédéric, 71100 Chalon-sur-Saone (FR)
(72) Inventeur: Sandrin, Patrice, 39300 Syam (FR); Osada, Frédéric, 71100 Chalon-sur-Saone (FR)
(74) Mandataire: Puiroux, Guy
(86) Numéro de dépôt international: PCT/FR2005/000565
(87) Numéro de publication internationale: WO 2005/084468

(56) Documents cités:
- GB-A- 2 068 213
- US-A- 2 703 891
- US-A- 2 869 152
- US-A- 3 354 480
- US-A- 3 465 375
- US-A- 5 454 744
- PATENT ABSTRACTS OF JAPAN vol. 1998, no. 03, 27 février 1998 (1998-02-27) & JP 09 301272 A (NARABE HIFUMI), 25 novembre 1997 (1997-11-25)

## Description

La présente invention concerne un vêtement de protection, destiné particulièrement à empêcher la noyade de personnes pouvant se trouver en danger lors de déplacements dans l'eau ou tout autre élément liquide.

On connaît déjà des vêtements de protection utilisés lors de déplacements dans l'eau par les pêcheurs sportifs ou les services de secours. Ces vêtements sont réalisés en général en matière imperméable. De manière à protéger l'utilisateur le plus possible, il existe des vêtements de protection, appelés « waders », qui présentent la forme d'une salopette comprenant un pantalon et un plastron avant et arrière retenu par des bretelles. Le plastron s'étend sur la zone pectorale de l'utilisateur, sensiblement jusqu'au niveau des aisselles. Ce vêtement peut comprendre des bottes intégrées. Il protège son utilisateur tant que celui-ci n'est pas submergé accidentellement par l'eau ou tout élément liquide. En effet, en cas de chute ou de perte d'appui de l'utilisateur, ou en cas d'augmentation brutale de la hauteur de l'eau, l'eau va pénétrer dans le vêtement de protection par la partie haute du plastron. Dans l'hypothèse d'une perte d'appui prolongée, et en particulier si l'utilisateur est inconscient, l'action de forces hydrodynamiques en présence peut s'opposer à toute tentative de mouvements de natation suffisamment efficaces pour permettre le rétablissement en position verticale et le maintien en flottabilité, entraînant ainsi un risque de noyade de l'utilisateur.

Afin de remédier à ces inconvénients, des vêtements de protection comprenant des moyens de flottabilité ont été développés. Par exemple, le brevet US 3,465,375 décrit un vêtement de sécurité pour la pêche, en forme de salopette, comprenant à l'intérieur du plastron une bande en caoutchouc formant chambre à air avec le plastron, et qui se gonfle pour former un joint étanche entre le corps du pêcheur et l'extrémité du plastron, ce qui empêche l'eau de pénétrer dans le vêtement. La chambre à air gonflée agit également comme un flotteur. Cependant, la chambre à air se gonflant à l'intérieur du vêtement, le flotteur occupe un volume très limité et insuffisant pour assurer la stabilité de l'utilisateur dans l'eau. De plus, la chambre à air, une fois gonflée, appuie sur la cage thoracique de l'utilisateur de manière à obtenir l'étanchéité, ce qui peut gêner la respiration de l'utilisateur.

Le brevet US 5,454,744 décrit un vêtement de protection en forme de salopette et comprenant au niveau du plastron, une chambre à air, sensiblement plate quand elle est non gonflée, et formant un flotteur annulaire lorsqu'elle est gonflée, similaire à une bouée. Ce système empêche uniquement la personne de couler. Les inconvénients de ce système sont les mêmes que ceux rencontrés avec une buée : d'une part, la surface d'appui présentée par le flotteur une fois gonflé est limitée par la hauteur de la chambre à air non gonflée entourant le plastron. De ce fait, le volume gonflé ne permet pas l'appui de la tête de l'utilisateur et ne garantit pas le maintien de la tête hors de l'eau. D'autre part, le poids du corps qui appuie sur la chambre à air une fois gonflée la déforme au niveau de la zone d'appui, ce qui entraîne le déplacement de la répartition du volume gazeux dans la zone opposée à la zone d'appui. Ce déplacement de volume peut entraîner une instabilité dynamique et déséquilibrer de l'utilisateur. Le risque est alors que la tête de l'utilisateur ne soit pas maintenue hors de l'eau. En particulier, si l'utilisateur est inconscient, il ne pourra pas se retourner, ce qui va entraîner sa noyade, ses voies respiratoires n'étant pas dégagées.

Le brevet US 2, 703, 891 décrit une ceinture de sauvetage comprenant des moyens de flottabilité gonflables réalisé en matière non-extensible et agencés pour présenter à l'état non-gonflé une forme repliée. La ceinture comprend des moyens de gonflage.

L'un des buts de la présente invention est donc de pallier ces inconvénients en proposant un vêtement de protection qui empêche non seulement l'utilisateur de couler mais qui garantit également le rétablissement de l'utilisateur pour ainsi protéger les voies respiratoires, et assister en particulier les personnes inconscientes.

A cet effet, et conformément à la présente invention, il est proposé un vêtement de protection selon les caractéristiques de la revendication 1.

De préférence, le volume des moyens de flottabilité est réparti essentiellement à l'avant et à l'arrière de l'utilisateur.

Les moyens de flottabilité prévus sur le vêtement de protection selon la présente invention étant réalisés en matière non extensible, ils présentent, à l'état gonflé, un volume suffisamment rigide pour ne pas se déformer dans sa globalité sous l'effet de la turbulence de l'eau (ou tout autre élément liquide) ou de la pression de la tête de l'utilisateur. Ainsi, le vêtement de protection selon l'invention garantit le rétablissement et le maintien de l'utilisateur à la surface de l'eau, ainsi qu'une stabilité dynamique à composante verticale s'opposant au basculement avant, arrière et latéral, et assurant le rétablissement de l'utilisateur en position stable, les voies respiratoires étant dégagées.

D'autres avantages et caractéristiques ressortiront mieux de la description qui va suivre, de différentes variantes d'exécution, données à titre d'exemple non limitatif, d'un vêtement de protection conforme à l'invention, en référence aux dessins annexés sur lesquels :
- la figure 1 est une vue de face d'un vêtement de protection selon l'invention, les moyens de flottabilité étant à l'état non gonflé,
- la figure 2 est une vue de face du vêtement de la figure 1, les moyens de flottabilité étant à l'état gonflé,
- la figure 3 est une vue de profil du vêtement de la figure 1, les moyens de flottabilité étant à l'état non gonflé,
- la figure 4 est une vue de profil du vêtement de la figure 1, les moyens de flottabilité étant à l'état gonflé,
- la figure 5 est une vue en coupe selon la ligne A-A de la figure 1,
- la figure 6 est une vue en coupe selon la ligne A-A de la figure 2,
- la figure 7 est une vue de dessus d'une variante des moyens de flottabilité à l'état gonflé, et
- la figure 8 est une vue de dessus d'une autre variante des moyens de flottabilité à l'état gonflé.

En référence aux figures 1 à 4, le vêtement de protection selon la présente invention est une salopette 1 étanche pour la pêche sportive, ou pour les services de secours, communément appelée « waders ». La salopette 1 comprend des bretelles 6 et des jambes de pantalon prolongées par un plastron 10 avant et arrière qui va entourer le torse du pêcheur. La salopette 1 peut comprendre des bottes intégrées (non représentées). La salopette 1 est réalisée dans un matériau imperméable.

Dans le mode de réalisation représenté sur les figures, le plastron 10 présente, dans son prolongement, des moyens de flottabilité, s'étendant autour de la zone pectorale avant et arrière de l'utilisateur et maintenus par les bretelles 6. Les moyens de flottabilité comprennent une enveloppe gonflable 3, entourant le torse de l'utilisateur, et réalisée dans une matière synthétique non extensible, souple, étanche aux gaz et à tout élément liquide. A la différence des vêtements de l'art antérieur qui utilisent des flotteurs de type chambre à air, donc réalisés en matière extensible, l'invention utilise un flotteur réalisé en matière non extensible, telle que des tissus enduits connus de l'homme du métier, qui a l'avantage de ne pas se déformer globalement lorsque des forces sont exercées à sa surface.

En référence à la figure 5, l'enveloppe gonflable 3 présente à l'état non gonflé, une forme repliée sur elle-même, de manière à présenter un encombrement le plus faible possible, pour ne pas gêner le pêcheur.

Les moyens de flottabilité comprennent également une housse de protection 4, dans laquelle l'enveloppe gonflable 3 est maintenue pliée. La housse de protection 4 est réalisée dans un matériau résistant aux agressions mécaniques subies par le vêtement de protection lors de son utilisation. La housse de protection 4 comprend des moyens de fermeture 5 de type Velcro®, ou tout autre système approprié, permettant la libération et le déploiement de l'enveloppe 3 lors de son gonflage, tel que cela est représenté sur la figure 6.

L'enveloppe gonflable 3 et sa housse de protection 4 sont fixées d'une part au plastron 10 et d'autre part aux bretelles 6 par une liaison permanente 2 obtenue par collage, thermosoudure, ou couture ou tout autre système de fixation adapté aux matériaux constituant le vêtement de protection. Dans cette variante, les moyens de flottabilité sont intégrés dans la partie haute de la salopette 1 de manière non amovible.

Selon un autre mode de réalisation non représenté, le plastron 10 s'étend sur la zone pectorale de l'utilisateur, sensiblement jusqu'au niveau des aisselles et est retenu par les bretelles 6. Dans cette variante, les moyens de flottabilité peuvent être amovibles et fixés autour du plastron avant et arrière 10 par tout moyen de fixation amovible, tel que Velcro®, bouton-pression, fermeture à glissière, etc.

Selon un autre mode de réalisation non représenté, l'enveloppe gonflable 3 est réalisée dans un matériau résistant aux agressions mécaniques subies par le vêtement de protection lors de son utilisation, ce qui permet de ne pas utiliser de housse de protection.

L'enveloppe gonflable 3 telle que décrite ci-dessus étant réalisée dans une matière non extensible, forme à l'état gonflé, un flotteur présentant un volume suffisamment rigide pour ne pas se déformer globalement sous l'effet de la turbulence de l'eau ou de la pression de la tête de l'utilisateur. De ce fait, quelles que soient la position de l'utilisateur et la turbulence de l'eau, le volume du flotteur n'est globalement pas déformé, garantissant sa stabilité s'opposant à son basculement, ce qui permet de maintenir les voies respiratoires de l'utilisateur hors de l'eau.

De préférence, l'enveloppe gonflable 3 gonflée présente un volume réparti essentiellement à l'avant et à l'arrière de l'utilisateur.

En référence à la figure 7, l'enveloppe 3 gonflée présente sensiblement la forme d'un haricot entourant le torse de l'utilisateur, avec un volume arrière et deux volumes avant plus grands que les volumes latéraux. Les deux volumes avant peuvent être suffisamment rapprochés pour permettre à la tête de l'utilisateur de reposer sur l'enveloppe gonflée. Le volume du flotteur, réparti dans un espace ouvert sensiblement triangulaire, garantit la stabilité et s'oppose au basculement de manière à laisser les voies respiratoires hors de l'eau.

En référence à la figure 8, l'enveloppe 3 présente sensiblement une forme rectangulaire, avec une ouverture centrale pour le passage du torse de l'utilisateur, les volumes de l'enveloppe 3 une fois gonflée étant répartis essentiellement vers l'avant et vers l'arrière de l'utilisateur. Les volumes latéraux plus étroits arrivent sensiblement sous les aisselles et permettent notamment de laisser les bras de l'utilisateur libres, soit pour nager, soit pour tenter toute action utile pour se sortir de la situation. Dans cette configuration, les volumes se répartissent essentiellement vers l'avant et vers l'arrière de l'utilisateur lors du gonflage de l'enveloppe 3, ce qui permet de stabiliser naturellement le flotteur et de ne pas comprimer le flotteur contre le torse de l'utilisateur.

Les moyens de gonflage des moyens de flottabilité comprennent une cartouche 9 de gonflage au CO₂ actionnée par un dispositif de percussion 7 pour libérer le gaz dans l'enveloppe 3. La cartouche 9 est équipée d'un dispositif de déclenchement manuel ou automatique. Le dispositif de déclenchement manuel comprend un cordon 8 actionnant le dispositif de percussion 7 de la cartouche 9. Le dispositif de déclenchement automatique comprend un système pressiostatique intégré au dispositif de percussion 7 de la cartouche 9. Le dispositif automatique peut être préréglé de sorte que le déclenchement du gonflage s'effectue lors d'une immersion totale sous une hauteur de liquide voisine de 10 cm.

Les moyens de gonflage sont placés de préférence sur la face avant du vêtement de protection, de manière à être facilement accessible à l'une des deux mains de l'utilisateur.

Il est bien évident que le vêtement de protection selon l'invention n'est pas limité à la salopette étanche pour la pêche, de type « waders » telle que décrite ci-dessus, et que les exemples que l'on vient de donner ne sont qu'une illustration particulière, en aucun cas limitative quant aux domaines d'application de l'invention.

## Revendications

1. Vêtement de protection (1) présentant la forme d'une salopette comprenant un pantalon et un plastron entourant le torse de son utilisateur, ledit plastron comprenant des moyens de flottabilité gonflables comprenant une enveloppe gonflable (3) et étant agencés pour former, à l'état gonflé, un flotteur s'étendant autour du torse de l'utilisateur, ledit vêtement de protection (1) comprenant des moyens de gonflage (9) desdits moyens de flottabilité (3), **caractérisé en ce que** :
- ladite enveloppe gonflable (3) est réalisée en matière non extensible et est repliée sur elle-même à l'état non gonflé, et
- ladite enveloppe gonflable (3) présente, à l'état gonflé, des volumes latéraux plus étroits arrivant sensiblement sous les aisselles de l'utilisateur.

2. Vêtement de protection (1) selon la revendication 1, **caractérisé en ce que** lesdits moyens de flottabilité (3) sont intégrés audit vêtement de protection (1).

3. Vêtement de protection (1) selon la revendication 1, **caractérisé en ce que** lesdits moyens de flottabilité (3) sont amovibles.

4. Vêtement de protection (1) selon l'une quelconque des revendications précédentes, **caractérisé en ce que** lesdits moyens de flottabilité (3) sont disposés autour de la zone pectorale de l'utilisateur.

5. Vêtement de protection (1) selon la revendication 1, **caractérisé en ce que** lesdits moyens de gonflage desdits moyens de flottabilité (3) comprennent une cartouche (9) de gonflage au CO₂ équipée d'un dispositif de déclenchement manuel (8).

6. Vêtement de protection (1) selon la revendication 1, **caractérisé en ce que** lesdits moyens de gonflage desdits moyens de flottabilité (3) comprennent une cartouche (9) de gonflage au CO₂. équipée d'un dispositif de déclenchement automatique.

7. Vêtement de protection (1) selon l'une quelconque des revendications précédentes, **caractérisé en ce que** lesdits moyens de flottabilité (3) comprennent une housse de protection (4).

8. Vêtement de protection (1) selon la revendication 7, **caractérisé en ce que** ladite housse de protection (4) est équipée de moyens de fermeture (5) agencés pour permettre le déploiement de l'enveloppe (3) lors de son gonflage.

## Claims

1. Life-saving clothing (1) having the form of overalls comprising trousers and a dickey encompassing the trunk of a user's body, said dickey comprising inflatable floating means comprising an inflatable envelope (3) and being arranged to form, in the inflated state, a float extending around the trunk of the user's body, said life-saving clothing (1) comprising inflating means (9) for said floating means (3), **characterised in that**:
- said inflatable envelope (3) is made of a non-extensible material and is folded back on itself in the uninflated state, and
- said inflatable envelope (3) has, in the inflated state, narrower lateral volumes arriving substantially under the armpits of the user.

2. Life-saving clothing (1) according to claim 1, **characterised in that** said floating means (3) are incorporated into said life-saving clothing (1).

3. Life-saving clothing (1) according to claim 1, **characterised in that** said floating means (3) are detachable.

4. Life-saving clothing (1) as claimed in any preceding claim, **characterised in that** said floating means (3) are arranged around the pectoral area of the user's body.

5. Life-saving clothing (1) according to claim 1, **characterised in that** said inflating means for said floating means (3) include a CO₂ inflating cartridge (9) provided with a device for manual triggering (8).

6. Life-saving clothing (1) according to claim 1, **characterised in that** said inflating means for said floating means (3) include a CO₂ inflating cartridge (9) provided with a device for automatic triggering.

7. Life-saving clothing (1) as claimed in any preceding claim, **characterised in that** said floating means (3) comprise a protective cover (4).

8. Life-saving clothing (1) according to claim 7, **characterised in that** said protective cover (4) is provided with closing means (5) arranged so as to allow for the deployment of the envelope (3) when it is being inflated.

## Patentansprüche

1. Schutzkleidungsstück (1) in Form einer Latzhose, die eine Hose und einen den Oberkörper des Benutzers umgebenden Latz umfasst, wobei der Latz aufblasbare Auftriebmittel umfasst, die eine aufblasbare Hülle (3) umfassen und angeordnet sind, um im aufgeblasenen Zustand einen Schwimmkörper zu bilden, der sich um den Oberkörper des Benutzers herum erstreckt, wobei das Schutzkleidungsstück (1) Aufblasmittel (9) für die Auftriebmittel (3) umfasst, **dadurch gekennzeichnet, dass**:
- die aufblasbare Hülle (3) aus einem nicht dehnbaren Material ausgebildet ist und im nicht aufgeblasenen Zustand zusammengefaltet ist, und
- die aufblasbare Hülle (3) im aufgeblasenen Zustand schmalere Seitenvolumen aufweist, die im Wesentlichen bis zu den Achselhöhlen des Benutzers reichen.

2. Schutzkleidungsstück (1) nach Anspruch 1, **dadurch gekennzeichnet, dass** die Auftriebmittel (3) in dem Schutzkleidungsstück (1) integriert sind.

3. Schutzkleidungsstück (1) nach Anspruch 1, **dadurch gekennzeichnet, dass** die Auftriebmittel (3) abnehmbar sind.

4. Schutzkleidungsstück (1) nach einem der vorhergehenden Ansprüche, **dadurch gekennzeichnet, dass** die Auftriebmittel (3) um den Brustbereich des Benutzers angeordnet sind.

5. Schutzkleidungsstück (1) nach Anspruch 1, **dadurch gekennzeichnet, dass** die Aufblasmittel der Auftriebmittel (3) eine CO₂-Aufblaspatrone (9) umfassen, die mit einer manuellen Auslösevorrichtung (8) ausgestattet ist.

6. Schutzkleidungsstück (1) nach Anspruch 1, **dadurch gekennzeichnet, dass** die Aufblasmittel der Auftriebmittel (3) eine CO₂-Aufblaspatrone (9) umfassen, die mit einer automatischen Auslösevorrichtung ausgestattet ist.

7. Schutzkleidungsstück (1) nach einem der vorhergehenden Ansprüche, **dadurch gekennzeichnet, dass** die Auftriebmittel (3) einen Schonbezug (4) umfassen.

8. Schutzkleidungsstück (1) nach Anspruch 7, **dadurch gekennzeichnet, dass** der Schonbezug (4) mit Verschlussmitteln (5) ausgestattet ist, die angeordnet sind, um das Entfalten der Hülle (3) beim Aufblasen derselben zu ermöglichen.
